# EUROPÄISCHE PATENTSCHRIFT

(11) **EP 1 703 242 B1**
(45) Veröffentlichungstag und Bekanntmachung des Hinweises auf die Patenterteilung: **14.11.2007**
(21) Anmeldenummer: 06004302.3
(22) Anmeldetag: 03.03.2006
(51) Int. Cl.: F28D 1/04

(54) **Wärmetauscher, insbesondere Kühlflüssigkeitskühler**
Heat exchanger, especially cooling fluid cooler
Echangeur de chaleur, en particulier radiateur de liquide de refroidissement

(30) Priorität: 16.03.2005 DE 102005012082
(43) Veröffentlichungstag der Anmeldung: 20.09.2006
(73) Patentinhaber: Modine Manufacturing Company, Racine, Wisconsin 53403-2552 (US)
(72) Erfinder: Kalbacher, Klaus, Dipl.-Ing., 72414 Rangendingen (DE)
(74) Vertreter: Wolter, Klaus-Dietrich

(56) Entgegenhaltungen:
- EP-A- 0 677 716
- EP-A- 0 818 663
- DE-A1- 10 041 122
- US-A1- 2002 050 348
- US-B1- 6 575 227

## Beschreibung

Die Erfindung betrifft einen Wärmetauscher, insbesondere einen Kühlflüssigkeitskühler für ein Kraftfahrzeug, mit zwei auf gegenüberliegenden Seiten angeordneten Sammelkästen mit Längs - und Stirnwänden sowie mit einer Vielzahl von Öffnungen, die je ein Rohr aufnehmen, durch die ein Medium strömt, mit einem Eintritt und einem Austritt, sowie mit einer Trennwand im Sammelkasten, in der sich ein Durchbruch befindet, der mittels eines Ablassorgans verschließbar ist, und mit einer verschließbaren Öffnung in einer Wand des Sammelkastens.

Der Wärmetauscher ist als Kühlflüssigkeitskühler aus dem EP 818 663 B1 bekannt. Dort ist in einem der Sammelkästen eine Trennwand angeordnet, deren Öffnung mit einem Verschlussstopfen verschließbar ist. Je nach Ausbildung des verwendeten Verschlussstopfens kann der Kühler mit oder ohne Niedertemperaturbereich ausgebildet werden. Es handelt sich in dem EP 818 663 B1 stets nur um einen einzigen Kühlkreislauf, der durch den Kühlflüssigkeitskühler geführt wird. Bestehen jedoch mehrere unabhängige Kreisläufe kann die bekannte Lösung nicht übernommen werden, d. h. für die Entleerung der Kreisläufe müssten unabhängige Organe, möglicherwiese sogar in mehreren Wärmetauschern, eingesetzt werden, was entsprechenden Aufwand erfordert.

Deshalb besteht die Aufgabe der Erfindung darin, Wärmetauscher, insbesondere für ein Kraftfahrzeug, so auszubilden, dass die Entleerung weiter vereinfacht wird.

Diese Aufgabe wird erfindungsgemäß durch die im Patentanspruch 1 angegebenen Merkmale gelöst.

Dadurch, dass eine zweite Trennwand, etwa auf gleicher Höhe, im anderen Sammelkasten angeordnet ist, wobei die erste und die zweite Trennwand zwei Kühlkreisläufe voneinander trennt und dadurch, dass das Ablassorgan so ausgebildet ist, dass der Inhalt beider Kreisläufe mit einem Ablassorgan entleerbar ist, wurde die Entleerung beider Kreisläufe erreicht und vereinfacht.

Besonders vorteilhaft ist die vorgeschlagene Lösung zur Anwendung bei sogenannten "Ganz-Metall-Wärmetauschern", die also auch Sammelkästen aus Metall, beispielsweise aus Aluminium, besitzen, weil eine zusätzliche Öffnung in der Wand des Sammelkastens vermieden wird, deren Herstellung bei solchen Sammelkästen aufwendig ist.

Die Erfindung wird anhand dreier Figuren detaillierter beschrieben. Die Fig. 1 zeigt einen Blick auf ein Kühlmodul eines Kraftfahrzeuges. Die Fig. 2 zeigt schematisch den unteren Teil des im Kühlmodul vorhandenen Kühlflüssigkeitskühlers in einem ersten Ausführungsbeispiel. Die Fig. 3 zeigt in einem Ausschnitt ein zweites Ausführungsbeispiel.

Das Kühlmodul umfasst gemäß Fig. 1 mehrere Wärmetauscher, die alle als Ganz-Metall-Wärmetauscher als Aluminium ausgebildet sind und die deshalb ohne aufwendige Materialtrennung einer Wiederverwertung zugeführt werden können. Dies entspricht sowohl den Forderungen der Automobilhersteller als auch der Öffentlichkeit und ist seit vielen Jahren Standard. Zu erkennen ist ein Kühlflüssigkeitskühler **1** und oberhalb davon ein Ladeluftkühler **20.** Die Kühlluft strömt durch das Kühlmodul, welches gewöhnlich im Frontbereich des Kraftfahrzeuges angeordnet ist. In Luftströmungsrichtung vor dem Kühlflüssigkeitskühler **1** befindet sich ein Kondensator für die Klimaanlage und bedarfsweise weitere Wärmetauscher, beispielsweise Ölkühler, die in der Fig. 1 nicht deutlich erkennbar sind. Der linke Sammelkasten **3** des Kühlflüssigkeitskühlers **1** hat einen Eintritt **5** für die Kühlflüssigkeit und der rechte Sammelkasten **2** einen entsprechenden Austritt **6.** Der Eintritt **5** und der Austritt **6** befinden sich bei einem nicht gezeigten Ausführungsbeispiel an ein und demselben Sammelkasten, was zum Stand der Technik gehört und deshalb auch vom Oberbegriff des Patentanspruchs 1 umfasst sein soll. Die beschriebene Ausbildung stellt einen Teil eines ansonsten nicht weiter gezeigten ersten Kreislaufes dar. Ein weiterer davon getrennter Kreislauf ist vorhanden, der ebenfalls nicht weiter gezeigt ist. Aus diesem weiteren Kreislauf tritt die Kühlflüssigkeit über den Eintritt **50** am rechten Sammelkasten **2** in den unteren Teil des Kühlflüssigkeitskühlers **1** ein und verlässt diesen unteren Teil über den Austritt **60** am linken Sammelkasten **3.** Da beide nicht weiter gezeigten Kreisläufe unabhängig voneinander sind, ist die Strömungsrichtung freigestellt. Sie wurde durch Pfeile für dieses Ausführungsbeispiel angezeigt. Die Kühlflüssigkeit, welche durch den unteren Teil des Kühlflüssigkeitskühlers **1** strömt, verlässt denselben mit einer tieferen Temperatur, weshalb dort Niedertemperaturdurchströmung" vermerkt ist. Darüber ist "Hauptdurchströmung" vermerkt, wodurch zum Ausdruck kommt, dass der dortige erste Kreislauf einen wesentlich größeren Massenstrom besitzt. Er dient vor allem der Kühlung der Antriebsmaschine.

Die Fig. 2 zeigt nun den unteren Teil des Kühlflüssigkeitskühlers **1** etwas näher, wobei Details weggelassen wurden. Der Kühlmittelkühler **1** besitzt bekanntlich eine oder mehrere Reihen von Flachrohren **4.** Zwischen den Flachrohren **4** befinden sich Wellrippen **15** oder dergleichen, durch die die Kühlluft strömt. Der untere Teil des Kühlmittelkühlers **1** wird durch ein Seitenteil **40** begrenzt, welches beide Sammelkästen **2, 3** verbindet. Seitenteile **40 ,** Flachrohre **4,** Wellrippen **15** und

Sammelkästen **2, 3** sind, wie ebenfalls die anderen Wärmetauscher des Kühlmoduls, als Lötverbindung ausgeführt, so dass ein inniger Kontakt vorhanden ist, der einen effizienten Wärmeaustausch zwischen Kühlluft und Kühlflüssigkeit zulässt. Die erwähnten zwei Kreisläufe werden durch eine Trennwand **10** im linken Sammelkasten **2** und eine weitere Trennwand **14** im rechten Sammelkasten **3** getrennt. Das soll mittels der Strömungspfeile mit durchgezogenen (oberhalb) bzw. mit gestrichelten Linien (unterhalb) angezeigt werden. In der linken Trennwand **10** ist ein Durchbruch **11** vorhanden, der verschlossen ist, solange das Ablassorgan **12,** in der in Fig. 2 gezeigten Verschlussposition bleibt. Das Ablassorgan **12** verschließt in dieser Position gleichzeitig die Öffnung **13** in der Wand des Sammelkastens **2.** Es ist aus der Darstellung erkennbar, dass nach Entfernung des Ablassorgans **12** der Inhalt beider Kreisläufe entleert werden kann, da die hydraulische Trennung zwischen den Kreisläufen aufgehoben und die Ablassöffnung **13** nicht mehr verschlossen ist.

Die Fig. 3 zeigt eine Alternative zur vorstehend beschriebenen Ausführung, wobei lediglich ein Ausschnitt abgebildet ist, der die Gestaltung des Ablassorgans **12** und dessen Zusammenwirkung im unmittelbaren Bereich desselben zeigt. Der Rest ist identisch mit der Fig. 2. Das Ablassorgan **12** ist zweiteilig ausgebildet . Es besitzt einen Verschlussstopfen **17,** der in der Öffnung **13** der Wand des Sammelkastens **2** sitzt. Der Verschlussstopfen **17** besitzt einen Zapfen **9,** der die Durchgangsöffnung **7** im zweiten Teil des Ablassorgans **12,** beispielsweise in einem Rohrstück **8,** blockiert. Nach Entfernung des Verschlussstopfens **17** aus der Öffnung **13** können ebenfalls beide Kreisläufe entleert werden, wobei die Flüssigkeit aus dem oberen Kreislauf durch die Durchgangsöffnung **7** und weiter zur Öffnung **13** strömt und die Flüssigkeit aus dem unteren Kreislauf direkt durch die Öffnung **13** strömen wird. Das Rohrstück **8** kann dabei in seiner Position bleiben.

Da Medien in Kreisläufen von Kraftfahrzeugen gewöhnlich getrennt entsorgt werden müssen, ist der vorstehende Vorschlag vorzugsweise dort zur Anwendung vorgesehen, wo in beiden Kreisläufen gleiche Medien, beispielsweise Kühlflüssigkeiten, vorhanden sind.

## Patentansprüche

1. Wärmetauscher, insbesondere Kühlflüssigkeitskühler (1) für ein Kraftfahrzeug, mit zwei auf gegenüberliegenden Seiten angeordneten Sammelkästen (2, 3) mit Längs - und Stirnwänden und mit wenigstens einer Reihe von Rohren (4), durch die ein Medium, beispielsweise die Kühlflüssigkeit eines Kraftfahrzeugmotors, strömt, wobei das andere Medium, beispielsweise Kühlluft, zwischen den Rohren (4) hindurch strömt, mit einem Eintritt (5) und einem Austritt (6), sowie mit einer Trennwand (10) in einem der Sammelkästen (2), in der sich ein Durchbruch (11) befindet, der mittels eines Ablassorgans (12) verschließbar ist, und mit einer verschließbaren Öffnung (13) in einer Wand des Sammelkastens (2),
**dadurch gekennzeichnet, dass** wenigstens eine zweite Trennwand (14) im anderen Sammelkasten (3) angeordnet ist, wobei die erste und die zweite Trennwand (10, 14) zwei Kreisläufe voneinander trennt, solange der Durchbruch (11) in der ersten Trennwand (10) verschlossen bleibt, und dass das Ablassorgan (12) so ausgebildet ist, dass der Inhalt sämtlicher Kreisläufe damit im wesentlichen ablassbar ist.

2. Wärmetauscher nach Anspruch 1, **dadurch gekennzeichnet, dass** als Ablassorgan (12) ein Stab vorgesehen ist, dessen ein Ende den Durchbruch (11) in der ersten Trennwand (10) und dessen anderes Ende die Öffnung (13) in der Wand verschließt und das herausnehmbar ist.

3. Wärmetauscher nach Anspruch 1, **dadurch gekennzeichnet, dass** als Ablassorgan (12) ein Rohrstück (8) vorgesehen ist, welches durch einen herausnehmbaren Verschlussstopfen (17) in der Öffnung (13) verschließbar ist.

4. Wärmetauscher nach Anspruch 3, **dadurch gekennzeichnet, dass** das Rohrstück (8) kürzer als der Abstand zwischen der einen Trennwand (10) und der Wand ist, wobei am Verschlussstopfen (17) ein Zapfen (9) angeordnet ist, dessen Querschnitt etwa dem Querschnitt der Durchgangsöffnung (7) im Rohr (8) entspricht, um dieselbe zu verschließen.

5. Wärmetauscher nach einem der vorstehenden Ansprüche, **dadurch gekennzeichnet, dass** beide Trennwände (10, 14) vorzugsweise etwa auf gleicher Höhe angeordnet sind.

## Claims

1. Heat exchanger, in particular cooling liquid cooler (1) for a motor vehicle, having two collecting tanks (2, 3) which are arranged on opposite sides and have longitudinal walls and end walls, and having at least one row of tubes (4) through which a medium, for example the cooling liquid of a motor vehicle engine, flows, with the other medium, for example cooling air, flowing through between the tubes (4), having an inlet (5) and an outlet (6), and having a partition (10) in one of the collecting tanks (2), in which partition (10) is situated an aperture (11) which can be closed off by means of a discharge element (12), and having a closable opening (13) in a wall of the collecting tank (2),
**characterized in that** at least one second partition (14) is arranged in the other collecting tank (3), with the first and the second partitions (10, 14) separating two circuits from one another as long as the aperture (11) in the first partition (10) remains closed, and **in that** the discharge element (12) is designed such that the content of all the circuits can be substantially discharged by means thereof.

2. Heat exchanger according to Claim 1, **characterized in that** a bar is provided as a discharge element (12), the one end of which bar closes off the aperture (11) in the first partition (10) and the other end of which bar closes of the opening (13) in the wall, and which bar is removable.

3. Heat exchanger according to Claim 1, **characterized in that** a tube piece (8) is provided as a discharge element (12), which tube piece (8) can be closed off by means of a removable closure plug (17) in the opening (13) .

4. Heat exchanger according to Claim 3, **characterized in that** the tube piece (8) is shorter than the distance between the one partition (10) and the wall, with a pin (9) being arranged on the closure plug (17), the cross section of which pin (9) corresponds approximately to the cross section of the passage opening (7) in the tube (8) in order to close off said passage opening (7).

5. Heat exchanger according to one of the preceding claims, **characterized in that** the two partitions (10, 14) are preferably arranged at approximately the same height.

## Revendications

1. Echangeur de chaleur, en particulier radiateur de liquide de refroidissement (1) pour un véhicule automobile, comportant deux caissons collecteurs (2, 3) disposés sur des côtés opposés avec des parois longitudinales et frontales et comportant au moins une rangée de tubes (4), à travers lesquels circule un fluide, par exemple le liquide de refroidissement d'un moteur de véhicule automobile, dans lequel l'autre fluide, par exemple de l'air de refroidissement, circule entre les tubes (4), comportant une entrée (5) et une sortie (6) ainsi qu'une paroi de séparation (10) dans un des caissons collecteurs (2), dans laquelle il se trouve un passage (11) qui peut être fermé au moyen d'un organe de sortie (12), et présentant une ouverture (13) pouvant être fermée dans une paroi du caisson collecteur (2), **caractérisé en ce qu'**au moins une deuxième paroi de séparation (14) est disposée dans l'autre caisson collecteur (3), la première et la deuxième parois de séparation (10, 14) séparant l'un de l'autre deux circuits, aussi longtemps que le passage (11) dans la première paroi de séparation (10) reste fermé, et **en ce que** l'organe de sortie (12) est conçu de telle manière que le contenu de tous les circuits puisse essentiellement s'échapper par celui-ci.

2. Echangeur de chaleur selon la revendication 1, **caractérisé en ce que** l'on prévoit comme organe de sortie (12) une barre, dont une extrémité ferme le passage (11) dans la première paroi de séparation (10) et dont l'autre extrémité ferme l'ouverture (13) dans la paroi et qui peut être extraite.

3. Echangeur de chaleur selon la revendication 1, **caractérisé en ce que** l'on prévoit comme organe de sortie (12) une pièce tubulaire (8), qui peut être fermée par un bouchon de fermeture amovible (17) dans l'ouverture (13).

4. Echangeur de chaleur selon la revendication 3, **caractérisé en ce que** la pièce tubulaire (8) est plus courte que la distance entre la première paroi de séparation (10) et la paroi, dans lequel le bouchon de fermeture (17) est muni d'un pivot (9), dont la section transversale correspond environ à la section transversale de l'ouverture de passage (7) dans le tube (8), afin de fermer celle-ci.

5. Echangeur de chaleur selon l'une quelconque des revendications précédentes, **caractérisé en ce que** les deux parois de séparation (10, 14) sont de préférence disposées environ à la même hauteur.
